# EUROPÄISCHE PATENTANMELDUNG

(11) **EP 0 339 259 A2**
(43) Veröffentlichungstag der Anmeldung: **02.11.1989**
(21) Anmeldenummer: 89105049.4
(22) Anmeldetag: 21.03.1989
(51) Int. Cl.: A45D 40/26, A45D 34/04, A61M 5/28

(54) **Auftragsgerät**

(30) Priorität: 28.04.1988 DE 3814304
(71) Anmelder: GEORG KARL GEKA-BRUSH GMBH, D-91572 Bechhofen (DE)
(72) Erfinder: Fitjer, Holger, D-8800 Ansbach (DE)
(74) Vertreter: Schneck, Herbert, Dipl.-Phys., Dr.

(57) **Zusammenfassung**

Auftragsgerät für flüssige, pulverförmige oder pasteuse Massen, mit einem Applikator (4) durch welchen die in einer Vorratskartusche (3) befindliche Masse (7) unter der Wirkung eines Dosierelements austreten kann, insbesondere für kosmetische und medizinische Anwendungen, dadurch gekennzeichnet, daß die Kartusche (3) eine dünnwandige Folienkartusche ist, aus der die Masse (7) mittels eines an einem Schieber (5) befestigten Ausstreicher (6) herausdrückbar ist.

## Beschreibung

Die Erfindung bezieht sich auf ein Auftragsgerät für flüssig, pulverförmige oder pastöse Massen, mit einem Applikator durch welchen die in einer Vorratskartusche befindliche Masse unter der Wirkung eines Dosierelements austreten kann, insbesondere für kosmetische und medizinische Anwendungen.

Derartige Auftragsgeräte sind bereits in den verschiedensten Zweigen der Technik bekanntgeworden, beispielsweise in Form von Zahnbürsten mit im Stil untergebrachter Zahnpasta, Rasierpinseln, Schuhputzbürsten oder auch Nagellackpinseln, die vorne auf eine Vorratsflasche aufgeschraubt sind.

In den einfachsten Fällen erfolgt das Austragen der Flüssigkeit durch einfaches Umdrehen des Geräts, so daß die Flüssigkeit nach vorne durch den Applikator herauslaufen kann. Abgesehen davon, daß dies nur für dünnflüssige Massen zuverlässig funktionieren kann, hat dies aber den Nachteil, daß eine Abdichtung nicht sinnvoll möglich ist und damit die Flüssigkeit auch ungewollt herauslaufen kann und zu erheblichen Verschmutzungen führen kann. Dies ist insbesondere bei kosmetischen Anwendungen, in der solche Auftragsgeräte beispielsweise in der Handtasche mitgeführt werden sollen, nicht tolerierbar. Darüber hinaus gibt es auch bereits Dosiereinrichtungen, wie beispielsweise Kolben zum Austreiben der Masse, die von einem Schraubverstellmechanismus durch die Kartusche hindurch bewegbar sind. Abgesehen von dem komplizierten Mechanismus, der für einfache Massenartikel nicht gut geeignet ist, hat diese Art der Dosierung auch den Nachteil, daß komplizierte Vorratskartuschen erforderlich sind.

Der Erfindung liegt daher die Aufgabe zugrunde ein für kosmetische und medizinische Anwendungen gleichermaßen geeignetes Auftragsgerät zu schaffen, welches bei einfachem Aufbau und einfachster Bedienungsweise mit ebenso einfach gestaltbaren Vorratskartuschen arbeiten kann, wobei gleichwohl neben der Verarbeitbarkeit flüssiger, pulverförmiger und pastöser Massen auch eine exakte Dosierung des Massenaustritts möglich ist.

Zur Lösung dieser Aufgabe ist erfindungsgemäß vorgesehen, daß die Kartusche eine dünnwandige Folienkartusche ist, aus der die Masse mittels eines an einem Schieber befestigten Ausstreichers herausdrückbar ist, wobei der Ausstreicher bevorzugt ein am Schieber angeordneter gewölbter federnder Bügel ist.

Eine erfindungsgemäße Folienkartusche läßt sich extrem einfach und auch billig herstellen und ermöglicht mit Hilfe eines gewölbten Ausstreicherbügels ein sehr sauberes vollständiges Herausdrücken der darin untergebrachten Masse, ohne daß es hierzu eines in der Kartusche notwendigerweise nicht vorgesehenen Kolbens bedarf wie bei bekannten Kartuschen. Die Folienkartusche ist darüber hinaus praktisch gewichtslos, so daß auch auf diese Weise das Gewicht des Auftragsgeräts insgesamt sehr klein gehalten werden kann, was gerade für kosmetische Anwendungen von besonderem Vorteil ist.

Um die erfindungsgemäße Folienkartusche rasch und einfach in das Austragsgerät einsetzen zu können ist in Weiterbildung der Erfindung vorgesehen, daß das Gehäuse längsgeteilt aus zwei lösbar miteinander verriegelbaren Schalen aufgebaut ist.

Bei einer Ausgestaltung der Folienkartusche mit einer rückwärtigen Lasche mit einer Öse zum Aufhaken auf einen Haltestift der Unterschale läßt sich die Folienkartusche mit dem Einlegen in die Unterschale extrem einfach gegen Längsverschiebungen sichern, so daß bei der Bewegung des Schiebers mit dem Ausstreicher tatsächlich ein Ausdrücken der Masse stattfindet und nicht eine Verschiebung der Folienkartusche. Durch einfaches Aufklappen des Geräts und Umdrehen der Unterschale läßt sich eine verbrauchte Kartusche sauber und hygienisch auswerfen, was in gleicher Weise für kosmetische wie für medizinische Anwendungen - obgleich selbstverständlich ein erfindungsgemäßes Auftragsgerät auch für andere Zwecke einsetzbar wäre - vorteilhaft ist. Eine weitere äußerst zweckmäßige Ausgestaltung der Erfindung sieht vor, daß der als Pinsel, Schwamm, Spachtel, Röhrchen od.dgl. ausgebildete Applikator an der Folienkartusche befestigt und von einer leicht lösbaren Dichthaube überdeckt ist, so daß mit dem Verbrauch der Masse in einer Vorratskartusche auch der Applikator selbst mit weggeworfen wird. Dadurch bleiben überhaupt keine verschmutzten Teile am Auftragsgerät zurück, so daß dieses auch bei längerem Gebrauch nie gereinigt zu werden braucht. Man legt in das sauber bleibende, zweischalige Gerät mit dem Ausstreichschieber im Bedarfsfall lediglich eine neue Vorratskartusche ein und nimmt vor der Erstbenutzung die Dichthaube vom Applikator ab. Dieser Aufbau ist nicht nur äußerst sauber, sondern insbesondere auch sehr hygienisch, so daß er besonders für medizinische Anwendun gen geeignet ist, bei der nach jeder Anwendung - der Inhalt der Folienkartusche kann ja entsprechend gewählt sei - ein neuer Applikator zur Verfügung steht.

Der Aufbau des längsgeteilten auf einer Unterschale und einer den Schieber enthaltenen Oberschale bestehenden Gehäuses ist zweckmäßigerweise so getroffen, daß die lose übereinander legbaren und dabei - beispielsweise durch ineinandergreifende Stege gegen axiale Längsverschiebung gesicherten Schalen durch den Schieber gegeneinander verriegelbar sind.

Diese Verriegelung der beiden Teile über den den Ausstreicher ertragenden Schieber läßt sich dabei besonders einfach dadurch erzielen, daß an den Seiten des Schiebers und den anliegenden Innenwänden der Schalen Rippen und Nuten angeformt sind, die nur in der zurückgezogenen Schieberstellung außer Eingriff sind, so daß in dieser Stellung ein Öffnen der Schalen möglich ist. Nach einer geringfügigen Verschiebung des Schiebers in Richtung des vorderen Endes erfolgt sofort der Eingriff der Rippen in die Nuten und damit die angesprochene Verriegelung der Schalen gegeneinander.

Um trotz dieser über den Schieber zu erzielenden Verriegelung der Schalen gegeneinander genügend Platz für die Folienkartusche zu haben, ist in weiterer Ausbildung der Erfindung vorgesehen, daß der Schieber eine in einem Schlitz der Oberschale, verschiebliche Platte mit seitlichen nach unten gerichteten, die Rippen oder bevorzugt die Nuten tragenden, Verriegelungsstegen ist.

Anstelle der bereits angesprochenen möglichen Längsverschiebungsarretierung durch ineinandergreifende Stege der Schalen kann mit besonderem Vorteil auch vorgesehen sein, daß die beiden Schalen am hinteren Ende mit ineinandersprengbaren, ein Drehlager zum Aufklappen bildenden Vorsprüngen und Vertiefungen versehen sind. Nach dem Zurückziehen des Schiebers in seine rückwärtige Stellung lassen sich die beiden Schalen, ohne daß sie völlig auseinanderfallen, aufklappen und damit ein Austausch der Folienkartusche, gegebenenfalls zusammen mit dem mit ihr verbundenen Applikator, vornehmen. Nach dem Einlegen einer neuen Folienkartusche werden die Schalen zusammengeklappt und der Schieber ein Stück nach vorwärts bewegt, um die Verriegelung der Schalen gegeneinander zu erreichen. Um dabei ein ungewolltes Auseinanderfallen durch selbsttätiges Zurücklaufen des Schiebers in die hinterste Stellung zu verhindern, kann sowohl vorgesehen sein, daß der Schieber mit entsprechendem Paßsitz längsverschiebbar geführt ist oder aber auch, daß der Schieber in der hintersten Stellung unter der Wirkung einer ihn nach vorne verspannenden Feder steht, so daß er nur durch einen äußeren Druck vollständig in die Rückholstellung gelangen kann, in der das Öffnen der Schalen gegeneinander möglich ist.

Schließlich liegt es auch noch im Rahmen der Erfindung im Bereich des Austrittsendes der Folienkartusche einen federnden Klemmverschluß vorzusehen, der durch den vom Ausstreicher auf die Masse ausgeübten Druck öffenbar. Ein solcher Klemmverschluß kann dabei sowohl Teil des aus den beiden Schalen bestehenden Gehäuses sein oder aber auch Teil der Folienkartusche selbst, beispielsweise ein Kunststoffklemmbund, der nur unter Druck öffnet. Auf diese Weise läßt sich selbst bei der Handhabung sehr dünnflüssiger Massen eine saubere und sichere Aufbewahrung eines erfindungsgemäßen Auftragsgeräts erreichen und jegliche Gefahr eines Ausfließens der Masse verhindern. Jedesmal nachdem mit Hilfe des Schiebers eine gewünschte Menge an Masse ausgedrückt worden ist, wird der Schieber geringfügig zurückbewegt um den Druck von der Folienkartusche und der darin untergebrachten Masse zu nehmen, so daß über das angesprochene Klemmglied ein sicherer Verschluß der Öffnung im Bereich des Applikators erreicht wird.

Es versteht sich in diesem Zusammenhang von selbst, daß für das Applikatorende eines solchen Auftragsgeräts zweckmäßigerweise eine Kappe vorgesehen ist, die den Applikator mit Abstand überdeckt.

Weitere Vorteile, Merkmale und Einzelheiten der Erfindung ergeben sich aus der nachfolgenden Beschreibung der Erfindung eines Ausführungsbeispiels sowie anhand der Zeichnung. Dabei zeigen:
Fig. 1 eine Seitenansicht eines erfindungsgemäßen Auftragsgeräts,
Fig. 2 einen vergrößerten Längsschnitt durch das Auftragsgerät nach Fig. 1,
Fig. 3 eine geschnittene Seitenansicht des Geräts ohne die eingelegte Kartusche in einer aufgeklappten Auswechselstellung für die Kartusche,
Fig. 4 einen Querschnitt längs der Linie IV-IV in Fig. 2,
Fig. 5 einen Schnitt durch das als Drehlager ausgebildete Ende entsprechend der Linie V-V in Fig. 2,
Fig. 6 eine geschnittene Darstellung der Folienkartusche mit dem an ihr befestigten Applikator in Form eines Pinsels und
Fig. 7 und 8 unterschiedliche vergrößerte Schnittbilder des Applikatorbereichs mit zwei Ausführungsvarianten einer den Applikator überdeckenden Dichthaube.

Das in den Figuren dargestellte Ausführungsbeispiel eines erfindungsgemäßen Auftragsgeräts besteht aus einem längsgeteilten Gehäuse mit einer Unterschale 1 und einer Oberschale 2 einer Folienkartusche 3 mit am vorderen Ende befestigtem Applikator 4 sowie einem als gebogene Plattfeder ausgebildeten an einem Schieber 5 befestigten Ausstreicher 6.

Die die aufzutragende Masse 7 aufnehmende dünnwandige Folienkartusche ist am hinteren Ende mit einer Lasche 8 mit einer Öse 9 versehen, die auf einen Haltestift 10 der Unterschale 1 aufhakbar ist. Am hinteren Ende ist die Unterschale 1 mit nach außen gerichteten Vorsprüngen 11 und die Oberschale 2 mit entsprechend gestalteten Vertiefungen 12 versehen, die ineinander einsprengbar ein Drehlager zum Aufklappen der Schale bilden, wie es in Fig. 3 zu erkennen ist.

Zur lösbaren Verriegelung der aufeinandergeklappten Schalen dient im dargestellten Ausführungsbeispiel der den Ausstreicher 6 tragende Schieber 5, der eine in einem Längsschlitz 13 der Oberschale 2 gleitend verschiebbare Platte 14 umfaßt, welche an beiden Seiten mit Nuten 15 versehen ist, in welche an den anliegenden Seitenwänden der Oberschale angeformte Rippen 16 eingreifen. An beiden Seiten sind darüber hinaus nach unten gerichtete Verriegelungsstege 17 angeformt, die an der Außenseite ebenfalls Nuten tragen, denen Rippen 18 an den Innenwänden der Unterschale 2 zugeordnet sind. Die Rippen 18 sind dabei mit Aussparungen 19 und 20 derart versehen, daß in der zurückgezogenen Stellung des Schiebers die Nuten der Haltestege 17 in diesen Lücken angeordnet sind und somit außer Eingriff mit den Rippen 18 stehen, so daß die Oberschale aufgeklappt werden kann. Bei jeder Verschiebung des Schiebers aus dieser Stellung nach vorne oder hinten erfolgt ein Eingriff der Rippen 18 der Unterschale in die Nuten der Haltestege 17, so daß dann die beiden Schalen 1 und 2 tatsächlich sicher gegeneinander verriegelt sind. Um zu verhindern, daß der Schieber selbsttätig in die vorstehend beschriebene Öffnungsstellung gelangt, kann eine in den Figuren aus Übersichtlichkeitsgründen nicht gezeigte Feder vorgesehen sein kann, die als Kunststoffeder an der Unter- oder Oberschale angeformt sein kann, die den Schieber stets in einer nach weiter vorne liegende Verriegelungsstellung vorspannt, so daß nur durch einen Druck des Benutzers auf den Schieber 5 nach rückwärts die Entriegelungsstellung entgegen der Kraft dieser Feder erreicht werden kann.

In entsprechender Weise könnte auch im Bereich des vorderen Endes der Folienkartusche 3 ein entweder an der Kartusche selbst vorgesehener oder aber auch im Gehäuse ausgebildeter Klemmverschluß vorgesehen sein, der die Kartusche verschließt und nur dann öffnet, wenn die Masse 7 unter einem bestimmten Druck steht um den Klemmverschluß zu öffnen. Dieser Druck wird vom Benutzer über den Schieber 5 und den Ausstreicher 6 auf die Masse ausgeübt. Auf diese Weise könnte eine besonders saubere, dichte Verschließung der Folienkartusche erreicht werden, so daß die Gefahr eines selbsttätigen Auslaufens und Verschmutzens sicher verhindert ist. Auch diese einfache Ausbildung eines Klettverschlusses ist der Übersichtlichkeit halber in den Figuren nicht miteingezeichnet worden.

Der Applikator 4 ist im dargestellten Ausführungsbeispiel ein Pinsel 21, der über ein angeschweißtes Röhrchen 22 mit der Folienkartusche 3 verbunden ist. Es könnte aber selbstverständlich auch jede andere Art eines Applikators, wie beispielsweise ein Schwamm, eine Auftragsspachtel mit einer Bohrung od.dgl. verwendet werden. Zweckmäßigerweise ist zunächst vorgesehen, daß bei einer neue Folienkartusche der Applikator 4 von einer Dichthaube 23 bzw. 23′ überdeckt ist, die entweder wie in Fig. 7 eine abreißbare dünne Folienhaube oder aber auch eine aufsteckbare Kunststoffkappe 23′ wie in Fig. 8 sein kann. Neben dieser die neue Folienkartusche überdeckende und damit das Auslaufen der in ihr untergebrachten Masse verhindernden Dichthaube 23, 23′ wird man selbstverständlich auch noch eine dem Auftragsgerät selbst zugeordnete Kappe vorsehen, die über das vordere Ende des Geräts steckbar ist, um den Applikator mit der daran haftenden Masse zu überdecken.

## Patentansprüche

1. Auftragsgerät für flüssige, pulverförmige oder pasteuse Massen, mit einem Applikator durch welchen die in einer Vorratskartusche befindliche Masse unter der Wirkung eines Dosierelements austreten kann, insbesondere für kosmetische und medizinische Anwendungen, dadurch gekennzeichnet, daß die Kartusche (3) eine dünnwandige Folienkartusche ist, aus der die Masse (7) mittels eines an einem Schieber (5) befestigten Ausstreicher (6) herausdrückbar ist.

2. Auftragsgerät nach Anspruch 1, dadurch gekennzeichnet, daß der Ausstreicher (6) wenigstens ein am Schieber (5) angeordneter gewölbten federnden Bügel ist.

3. Auftragsgerät nach Anspruch 1 oder 2, dadurch gekennzeichnet, daß das Gehäuse zum Einlegen der Folienkartusche (3) längsgeteilt aus zwei lösbar miteinander verriegelbaren Schalen (1, 2) aufgebaut und dabei - beispielsweise durch ineinandergreifende Stege - gegen axiale Längsverschiebung gesichert ist.

4. Auftragsgerät nach Anspruch 3, dadurch gekennzeichnet, daß die lose übereinander legbaren Schalen (1, 2) durch den Schieber (5) gegeneinander verriegelbar sind.

5. Auftragsgerät nach Anspruch 4, dadurch gekennzeichnet, daß das an den Seiten des Schiebers (5) und den anliegenden Innenwänden der Schalen Rippen (16, 18) und Nuten (15) angeformt sind, die nur in der zurückgezogenen Schieberstellung außer Eingriff sind.

6. Auftragsgerät nach Anspruch 5, dadurch gekennzeichnet, daß der Schieber (5) eine in einem Schlitz (13) der Oberschale verschiebliche Platte (14) mit seitlichen nach unten gerichteten, die Rippen (18) oder bevorzugt die Nuten tragenden Verriegelungsstegen (17) ist.

7. Auftragsgerät nach einem der Ansprüche 1 bis 6, dadurch gekennzeichnet, daß die Folienkartusche (3) mit einer rückwärtigen Lasche (8) mit einer Öse (9) zum Aufhaken auf einen Haltestift (10) der Unterschale (1) versehen ist.

8. Auftragsgerät nach einem der Ansprüche 1 bis 7, dadurch gekennzeichnet, daß der als Pinsel, Schwamm , Spachtel, Röhrchen od.dgl. ausgebildete Applikator (4) an der Folienkartusche befestigt und von einer leicht lösbaren Dichthaube (23) überdeckt ist.

9. Auftragsgerät nach einem der Ansprüche 1 bis 8, dadurch gekennzeichnet, daß die beiden Schalen (1, 2) am hinteren Ende mit ineinandersprengbaren, ein Drehlager zum Aufklappen bildenden, Vorsprüngen (11) und Vertiefungen (12) versehen sind.

10. Auftragsgerät nach einem der Ansprüche 1 bis 9, gekennzeichnet durch einen im Bereich des Austrittsendes der Folienkartusche (3) angeordneten, federnden Klemmverschluß der durch den vom Aus streicher auf die Masse (7) ausgeübten Druck öffenbar ist.
